# FASCICULE DE BREVET EUROPEEN

(11) **EP 1 284 616 B1**
(45) Date de publication et mention de la délivrance du brevet: **18.05.2005**
(21) Numéro de dépôt: 01940636.2
(22) Date de dépôt: 30.05.2001
(51) Int. Cl.: A45D 34/04, A45D 40/26

(54) **SYSTEME DE RESERVOIR ET D'APPLICATEUR**
BEHÄLTER- UND APPLIKATORSYSTEM
RESERVOIR AND APPLICATOR SYSTEM

(30) Priorité: 31.05.2000 FR 0006985
(43) Date de publication de la demande: 26.02.2003
(73) Titulaire: Delviel, 24130 Prigonrieux (FR)
(72) Inventeur: PAUCHET, Bernard, F-24150 Saint Capraise de Lalinde (FR)
(74) Mandataire: Dronne, Guy
(86) Numéro de dépôt international: PCT/FR2001/001674
(87) Numéro de publication internationale: WO 2001/091599

(56) Documents cités:
- EP-A- 0 872 193
- GB-A- 1 528 677
- US-A- 5 353 819

## Description

La présente invention concerne un système de réservoir et d'applicateur apte à contenir une composition du type composition cosmétique et à permettre son application à la surface de la peau.

Le système est destiné, notamment mais non exclusivement, à contenir des échantillons de compositions cosmétiques sous forme liquide ou pâteuse.

Il est nécessaire, dans le cadre de la promotion commerciale de ces compositions cosmétiques, de fournir des échantillons afin de les distribuer gratuitement dans les magasins ou de les faire essayer aux clients sur le lieu de vente. De tels échantillons de compositions sont généralement produits en emprisonnant hermétiquement la composition entre deux feuilles plastifiées thermo-soudées entre elles. Afin de réaliser facilement l'ouverture du sachet formant réservoir et de permettre l'application de la composition, on ménage, généralement, une encoche dans la partie soudée de façon à permettre la déchirure d'une partie du réservoir.

Lors de l'utilisation de l'échantillon, on déchire donc une partie du sachet que l'on presse ensuite pour extraire ladite composition qui est appliquée avec les doigts ou avec un tampon sur la peau.

Généralement, l'application quotidienne d'une composition cosmétique, sur le visage par exemple, est effectuée dans un lieu où il est aisé de se laver les doigts après avoir appliqué la composition. Or, lorsque l'on utilise un échantillon sur le lieu de vente des produits cosmétiques, cette facilité n'est pas offerte de sorte que l'on est amené à s'essuyer les doigts au moyen d'un mouchoir en papier par exemple. De plus, l'application du produit avec un tampon suppose que l'on dispose à la fois des échantillons et des tampons.

Un premier objet de la présente invention est de fournir un système de réservoir et d'applicateur solidaire dudit réservoir pour éviter d'avoir à appliquer la composition avec les doigts ou d'utiliser un applicateur annexe.

Pour atteindre ce but, conformément à l'invention, le système de réservoir et d'applicateur apte à contenir une composition du type composition cosmétique, se caractérise en ce qu'il comprend un élément unique en matériau compressible dans lequel est ménagée une cavité formant réservoir apte à recevoir ladite composition, ledit élément unique présentant une première extrémité et, une seconde extrémité formant ledit applicateur dont la surface d'application est constituée par la paroi externe de ladite seconde extrémité et en ce que ladite cavité est prolongée par un canal débouchant dans ladite seconde extrémité, par quoi ladite composition est apte à être transférée dudit réservoir à ladite surface d'application pour être appliquée.

Ainsi, le réservoir et l'applicateur formant un seul élément unique, il n'est plus nécessaire de disposer d'un applicateur annexe ou d'appliquer ladite composition sur la peau avec les doigts. Comme on l'expliquera plus en détails dans la suite de la description, ledit élément unique en matériau compressible présente une surface externe dont les propriétés sont compatibles avec la surface de la peau et l'enduction d'une composition cosmétique. En particulier, on comprend que le frottement de l'applicateur contre la peau doit procurer une sensation de douceur ou à tout le moins ne procurer aucune sensation désagréable.

Une caractéristique essentielle de l'invention est donc d'utiliser un matériau présentant tout à la fois les propriétés d'étanchéité nécessaires au stockage de ladite composition et les propriétés de surface nécessaires à l'application sur la peau de ladite composition. Par ailleurs, lorsque le réservoir est fermé et qu'il est plein, l'ouverture dudit canal débouchant dans ladite seconde extrémité doit pouvoir être libérée aisément.

A cet effet, selon un premier mode préféré de mise en oeuvre de l'invention ladite seconde extrémité comprend en outre une pièce de protection décollable sur ladite surface d'application apte à la protéger et à obturer ledit canal.

Ainsi, le canal débouchant directement dans la surface d'application est obturé par ladite pièce de protection qui protège également la surface d'application des poussières. On comprend que lors de l'utilisation, la pièce de protection est décollée de la seconde extrémité et que la composition du réservoir est extraite et amenée sur la surface d'application par pression sur ledit élément unique.

Selon un deuxième mode préféré de mise en oeuvre de l'invention, ladite seconde extrémité formant ledit applicateur est sectionnable pour libérer ledit canal et ladite surface d'application. Selon ce mode de réalisation, la surface d'application apparaît lors du sectionnement de la seconde extrémité dudit élément unique, lequel sectionnement libère également le canal qui s'étend au moins jusqu'au plan de sectionnement.

De manière avantageuse, ladite cavité se prolonge pour déboucher dans ladite première extrémité de sorte que ladite composition est apte à être introduite dans ledit réservoir par ladite première extrémité, et en ce que ladite première extrémité comprend en outre un élément formant bouchon apte à obturer ledit réservoir. Ainsi, ledit élément unique présente une première extrémité ouverte correspondant au prolongement du réservoir, apte à être obturée par un bouchon après le remplissage du réservoir. Comme on l'expliquera dans la suite de la description, l'élément formant bouchon est généralement scellé de façon irréversible sur la première extrémité de l'élément unique car l'ensemble est généralement jeté après le premier usage.

Préférentiellement, ledit élément unique en matériau compressible est de forme cylindrique et constitué en mousse de polyuréthanne. En effet, ce matériau présente des propriétés de surface aptes à permettre son application sur la peau et des propriétés intrinsèques de compressibilité et d'imperméabilité correspondant à l'application envisagée.

Par ailleurs, de manière avantageuse, ladite seconde extrémité est définie par un plan non orthogonal à l'axe longitudinal dudit élément unique de façon à augmenter la surface d'application dudit applicateur.

Un deuxième objet de la présente invention est de proposer un procédé de réalisation d'un système de réservoir et d'applicateur apte à contenir une composition du type composition cosmétique, comprenant les étapes suivantes :
- on fournit un élément unique en matériau compressible présentant une première extrémité et une seconde extrémité ;
- on fore ledit élément unique longitudinalement de façon à ménager une cavité formant réservoir ; et,
- on fore ledit élément unique longitudinalement de manière à former un canal prolongeant ladite cavité et débouchant dans ladite seconde extrémité, par quoi ladite composition est apte à être introduite et/ou extraite par ledit canal.

Ainsi, une caractéristique du procédé réside dans la réalisation du réservoir et de l'applicateur à partir d'un élément unique dans lequel on ménage des cavités formant réservoir et canal. L'élément unique est foré axialement de manière à ménager une cavité formant réservoir et à former un canal de plus petit diamètre qui prolonge le réservoir et débouche dans la seconde extrémité.

Selon un mode préféré de mise en oeuvre, conforme au deuxième objet de la présente invention, le procédé de réalisation du système de réservoir et d'applicateur se caractérise en ce qu'il comprend les étapes suivantes :
- on comprime ledit élément unique perpendiculairement à son axe longitudinal dans au moins une partie de son volume ;
- on fore longitudinalement ledit élément unique au moyen d'un outil de perçage à diamètre constant, au moins dans ladite partie de son volume comprimé, par quoi on obtient, après avoir cessé de comprimer ledit élément, une cavité dont le diamètre est supérieur audit canal qui la prolonge et qui débouche dans ladite seconde extrémité.

Lorsque ledit élément unique est comprimé, la densité de matière du volume comprimé est supérieure à la densité des autres volumes non comprimés, et lorsque le volume comprimé est foré la quantité de matière extraite est donc supérieure à- la quantité de matière extraite des autres volumes. Ainsi, lorsque ledit élément retrouve sa forme de départ, la cavité préalablement comprimée est plus large que la cavité ménagée dans les volumes non comprimés. Cette disposition permet, au moyen d'un foret à diamètre constant, de forer à la fois le réservoir et le canal qui le prolonge.

Selon un autre mode préféré de mise en oeuvre, le procédé de réalisation du système de réservoir et d'applicateur se caractérise en ce que l'on fore longitudinalement ledit élément unique depuis ladite première extrémité au moyen d'un outil de perçage présentant une première partie de diamètre inférieur à une deuxième partie, de façon à former simultanément ledit canal débouchant dans ladite seconde extrémité et ledit réservoir débouchant dans ladite première extrémité.

Selon cette caractéristique, le forage du réservoir est effectué en une seule fois par un foret présentant deux parties de diamètres différents de façon à forer à la fois le réservoir et le canal qui le prolonge. Comme on l'expliquera plus en détails dans la suite de la description, cette caractéristique du procédé présente un avantage dans le cas où le réservoir est rempli depuis la première extrémité dudit élément unique.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels:
- la Figure 1 est une vue en coupe longitudinale montrant le système de réservoir et d'applicateur selon un premier mode de réalisation,
- la Figure 2 est une vue partielle en coupe longitudinal montrant une étape de réalisation du système conforme au premier mode de réalisation,
- la Figure 3 est une vue en coupe longitudinale montrant le système de réservoir et d'applicateur obtenu après transformation de l'élément unique selon l'étape représentée sur la Figure 2,
- la Figure 4 est une vue en coupe longitudinale montrant le système de réservoir et d'applicateur selon un deuxième mode de réalisation,
- la Figure 5 est une vue en coupe longitudinale montrant une étape de réalisation du système tel que représenté sur la Figure 4, et,
- la Figure 6 est une vue en coupe longitudinale représentant le système de réservoir et d'applicateur conforme à l'invention selon un troisième mode de réalisation.

On se référera tout d'abord à la Figure 1 pour décrire les éléments constitutifs essentiels du système de réservoir et d'applicateur conforme à l'invention.

Sur la Figure 1, le système de réservoir et d'applicateur, représenté verticalement, est constitué d'un élément unique en matériau compressible 10, de forme générale cylindrique. Le matériau compressible est une mousse de polyuréthanne ou une mousse de polyéthylène. Ces mousses à cellules fermées sont choisies pour leur souplesse, leur compressibilité et également pour leur extrême douceur au toucher. Cette dernière caractéristique est importante compte tenu du fait que ledit élément unique est destiné à être appliqué sur le visage et qu'il doit, préférentiellement, procurer une sensation agréable.

Les mousses à cellules fermées présentent l'avantage d'être imperméables. Ainsi, elles sont aptes à contenir hermétiquement des compositions liquides ou pâteuses.

Sur la Figure 1, l'élément unique 10 présente une cavité 12 formant réservoir dont la base est située à proximité de la première extrémité 14 de l'élément unique 10 et contenant une composition du type composition cosmétique. La cavité 12 se prolonge par un canal 16 débouchant dans la seconde extrémité 18 de l'élément unique 10 qui constitue l'applicateur.

La seconde extrémité 18 formant l'applicateur présente une surface d'application 20 dans laquelle débouche le canal 16 et sur laquelle une pièce de protection 22 est collée. La pièce de protection 22 est constituée d'une étiquette autocollante décollable ayant pour double fonction de protéger la surface d'application 20 et d'obstruer le canal 16.

Lors de l'utilisation du système de réservoir et d'applicateur, la pièce de protection 22 est décollée de la surface d'application 20 et une pression est exercée sur l'élément unique de façon à chasser la composition du réservoir. Au moins une partie de cette composition est transférée via le canal 16 sur la surface d'application 20 et, en maintenant la seconde extrémité 18 formant applicateur de manière à porter la surface d'application 20 contre la peau, la composition est apte à être étalée en actionnant la seconde extrémité 18 selon un plan parallèle au plan moyen de la surface de la peau.

On se référera maintenant à la Figure 2 pour décrire le procédé de réalisation du système de réservoir et d'applicateur conforme à la description faite ci-dessus.

Sur la Figure 2, l'élément unique en matériau compressible 10 est enserré dans un dispositif formant mâchoires 24 qui le comprime perpendiculairement à son axe longitudinal dans une partie inférieure 26, à proximité de la première extrémité 14. Ensuite, l'élément unique 10 est foré longitudinalement suivant son axe principal, depuis sa seconde extrémité, au moyen d'un outil de perçage 28. L'élément unique 10 est ainsi foré sur toute sa longueur, y compris la partie inférieure 26 mais à l'exception de la première extrémité 14. Bien évidemment, le forage est effectué dans la partie centrale de l'élément unique 10 et à une distance suffisante de la surface externe pour constituer une paroi résistante et imperméable à la composition qui sera introduite à l'intérieur de la cavité.

L'outil de perçage 28 peut comporter des filets hélicoïdaux à lèvres tranchantes et être actionné en rotation afin de forer l'élément unique 10, mais il peut aussi être constitué d'une pièce chauffante, qui provoque le percement en brûlant la mousse.

Une fois le perçage effectué, l'élément unique 10 est libéré du dispositif formant mâchoires 24 et présente la forme telle que représentée su la Figure 3. La cavité 12 correspond à la partie inférieure 26 qui a été comprimée et de laquelle de plus grandes quantités de matériau ont été enlevées du fait de la compression. Ainsi, la cavité 12 est plus large que la cavité supérieure 16 correspondant à une partie non comprimée et formant le canal.

Selon ce procédé, le réservoir et le canal sont réalisés en une seule opération par un outil de perçage à diamètre constant, ce qui représente une simplification du procédé.

Ensuite, la composition cosmétique est introduite à travers le canal 16 qui débouche dans la surface d'application 20 au moyen d'une pipette ou d'une conduite de petit diamètre sous pression de façon à remplir le réservoir 12. Le système de réservoir et d'applicateur est refermé en collant une étiquette sur la paroi d'application 20.

On se référera maintenant à la Figure 4 pour décrire les éléments constitutifs d'un système de réservoir et d'applicateur selon un autre mode de réalisation.

Sur cette Figure 4 on retrouve l'élément unique 10 dans lequel est ménagée la cavité 12 formant réservoir prolongée par le canal 16. En revanche, la cavité 12 se prolonge pour déboucher dans la première extrémité 14 de l'élément unique 10. La cavité 12 ainsi ouverte est obturée au moyen d'un élément formant bouchon 30, fixé sur la surface externe de la première extrémité 14.

L'élément formant bouchon 30 constitue également un moyen pour poser verticalement le système sur une surface. Par ailleurs, il constitue un bon support pour coller toute étiquette destinée à renseigner l'utilisateur sur la nature de la composition.

Bien évidemment, l'élément formant bouchon pourrait également être inséré dans le prolongement de la cavité 12 pour l'obstruer, mais il ne remplirait pas alors les fonctions précédemment énumérées.

En outre, la seconde extrémité 18 de l'élément unique 10 est définie par un plan non orthogonal à l'axe dudit élément unique 10. Cette configuration permet d'obtenir une seconde extrémité 18 formant applicateur dont la surface d'application 20 est plus importante que dans le cas d'une surface orthogonale. L'augmentation de la surface d'application permet dans certains cas une meilleure application de la composition sur la peau sans avoir recours à un autre applicateur.

Tout comme pour le premier mode de réalisation, le canal 16 est obstrué par une pièce de protection 22, recouvrant la surface d'application 20, qui, bien entendu, n'a pas la même forme.

Il va de soi que l'on ne sortirait pas du cadre de l'invention si la forme générale de l'élément unique n'était pas cylindrique mais, par exemple carré, ce qui induirait une forme différente de la surface d'application.

On se référera à la Figure 5 afin de décrire le procédé de réalisation du système de réservoir et d'applicateur conforme à la description faite ci-dessus.

Selon ce mode de réalisation, l'élément unique 10 est foré longitudinalement sur toute sa longueur au moyen d'un outil de perçage 32 présentant deux parties de diamètres différents. A son extrémité l'outil 34 est relativement plus fin et permet de ménager le canal 16 qui débouche dans la deuxième extrémité 18 de l'élément unique 10. Simultanément, le réservoir 12 est ménagé par le corps 36 de l'outil qui traverse également la première extrémité 14 de l'élément unique 10.

Dans ce mode de réalisation, l'outil peut également être un foret ou une pièce chauffante.

Préalablement au remplissage du réservoir, depuis la première extrémité 14, la seconde extrémité 18 dans laquelle débouche le canal 16 est recouverte de la pièce de protection décollable afin d'obstruer le canal 16. Ensuite, le réservoir est rempli puis est refermé par l'élément formant bouchon.

Le procédé de réalisation du système de réservoir et d'applicateur précédemment décrit, est apte à être mis en oeuvre pour réaliser un système de réservoir et d'applicateur, conforme à l'invention, selon un autre mode particulier de réalisation tel que représenté sur la Figure 6.

Sur la Figure 6 on retrouve l'élément unique en matériau compressible 10 dans lequel est creusé le réservoir 12, ce dernier se prolongeant dans la première extrémité 14 et étant refermé par l'élément formant bouchon 30. Le réservoir 12 se prolonge également par un canal 16 débouchant dans la deuxième extrémité 18. L'extrémité du canal 16 est borgne et ne débouche pas à l'extérieur de l'élément unique 10. En revanche, la deuxième extrémité 18 présente une amorce de coupure 38 dont le plan de sectionnement coupe ledit canal 16. Ainsi, après que la deuxième extrémité 18 a été sectionnée, le canal 16 débouche dans une surface d'application correspondant au plan de sectionnement. La composition est extraite et appliquée de la même façon que dans les modes de réalisation précédents.

On comprend que les propriétés intrinsèques de la mousse doivent être homogènes dans toute la masse de l'élément unique car la surface de sectionnement doit avoir les mêmes propriétés de surface que celles de la surface initiale de l'élément unique.

Le système de réservoir et d'applicateur selon ce mode de réalisation particulier peut être réalisé selon le procédé précédemment décrit.

Pour ce faire, au moyen de l'outil de perçage présentant une première partie de diamètre inférieur à une deuxième partie, on fore longitudinalement l'élément unique depuis la première extrémité sans traverser ledit élément de part en part et de manière à forer un canal dans la seconde extrémité dont l'extrémité est borgne. Ensuite, une amorce de coupure est ménagée dans la seconde extrémité afin de permettre son sectionnement.

## Revendications

1. Système de réservoir et d'applicateur apte à contenir une composition du type composition cosmétique, **caractérisé en ce qu'**il comprend un élément unique (10) en matériau compressible dans lequel est ménagée une cavité (12) formant réservoir apte à recevoir ladite composition, ledit élément unique (10) présentant une première extrémité (14) et, une seconde extrémité (18) formant ledit applicateur dont la surface d'application (20) est constituée par la paroi externe de ladite seconde extrémité (18) et **en ce que** ladite cavité (12) est prolongée par un canal (16) débouchant dans ladite seconde extrémité (18), par quoi ladite composition est apte à être transférée dudit réservoir à ladite surface d'application (20) pour être appliquée.

2. Système de réservoir et d'applicateur selon la revendication 1, **caractérisé en ce que** ladite seconde extrémité (18) comprend en outre une pièce de protection décollable (22) sur ladite surface d'application (20) apte à la protéger et à obturer ledit canal (16).

3. Système de réservoir et d'applicateur selon la revendication 1, **caractérisé en ce que** ladite seconde extrémité (18) formant ledit applicateur est sectionnable pour libérer ledit canal (16) et ladite surface d'application (20).

4. Système de réservoir et d'applicateur selon l'une quelconque des revendications 1 à 3, **caractérisé en ce que** ladite cavité (12) se prolonge pour déboucher dans ladite première (14) extrémité de sorte que ladite composition est apte à être introduite dans ledit réservoir par ladite première extrémité (14), et **en ce que** ladite première extrémité comprend en outre un élément formant bouchon (30) apte à obturer ledit réservoir.

5. Système de réservoir et d'applicateur selon l'une quelconque des revendications 1 à 4, **caractérisé en ce que** ledit élément unique (10) en matériau compressible est de forme cylindrique et constitué en mousse de polyuréthanne.

6. Système de réservoir et d'applicateur selon la revendication 5, **caractérisé en ce que** ladite seconde extrémité (18) est définie par un plan non orthogonal à l'axe longitudinal dudit élément unique (10) de façon à augmenter la surface d'application (20) dudit applicateur.

7. Procédé de réalisation d'un système de réservoir et d'applicateur apte à contenir une composition du type composition cosmétique, **caractérisé en ce qu'**il comprend les étapes suivantes :
- on fournit un élément unique (10) en matériau compressible présentant une première extrémité (14) et une seconde extrémité (18) ;
- on fore ledit élément unique (10) longitudinalement de façon à ménager une cavité (12) formant réservoir ; et,
- on fore ledit élément unique (10) longitudinalement de manière à former un canal (16) prolongeant ladite cavité (12) et débouchant dans ladite seconde extrémité (18), par quoi ladite composition est apte à être introduite et/ou extraite par ledit canal (16).

8. Procédé de réalisation d'un système de réservoir et d'applicateur selon la revendication 7, **caractérisé en ce qu'**il comprend les étapes suivantes :
- on comprime ledit élément unique (10) perpendiculairement à son axe longitudinal dans au moins une partie (26) de son volume ;
- on fore longitudinalement ledit élément unique (10) au moyen d'un outil de perçage (28) à diamètre constant, au moins dans ladite partie (26) de son volume comprimé, par quoi on obtient, après avoir cessé de comprimer ledit élément unique (10), une cavité (12) dont le diamètre est supérieur au diamètre dudit canal (16) qui la prolonge et qui débouche dans ladite seconde extrémité (18).

9. Procédé de réalisation d'un système de réservoir et d'applicateur selon la revendication 7, **caractérisé en ce que** l'on fore longitudinalement ledit élément unique (10) depuis ladite première extrémité (14) au moyen d'un outil de perçage (32) présentant une première partie (34) de diamètre inférieur au diamètre d'une deuxième partie (36), de façon à former simultanément ledit canal (16) débouchant dans ladite seconde extrémité (18) et ledit réservoir débouchant dans ladite première extrémité (14).

## Patentansprüche

1. Behälter- und Applikatorsystem, das eine Zusammensetzung vom Typ kosmetische Zusammensetzung enthalten kann, **dadurch gekennzeichnet, daß** es ein einziges Element (10) aus einem zusammendrückbaren Material umfaßt, in dem ein Hohlraum (12) ausgespart ist, der den Behälter bildet, der diese Zusammensetzung aufnehmen kann, wobei das einzige Element (10) ein erstes Ende (14) und ein zweites Ende (18) aufweist, das den Applikator bildet, dessen Auftragfläche (20) von der Außenwand des zweiten Endes (18) gebildet ist, und daß der Hohlraum (12) durch einen Kanal (16) verlängert ist, der in das zweite Ende (18) mündet, wodurch die Zusammensetzung von dem Behälter zu der Auftragfläche (20) weitergeleitet werden kann, um aufgetragen zu werden.

2. Behälter- und Applikatorsystem nach Anspruch 1, **dadurch gekennzeichnet, daß** das zweite Ende (18) ferner ein ablösbares Schutzelement (22) auf der Auftragfläche (20) umfaßt, das den Kanal (16) schützen und verschließen kann.

3. Behälter- und Applikatorsystem nach Anspruch 1, **dadurch gekennzeichnet, daß** das zweite Ende (18), das den Applikator bildet, abgetrennt werden kann, um den Kanal (16) und die Auftragfläche (20) freizugeben.

4. Behälter- und Applikatorsystem nach einem der Ansprüche 1 bis 3, **dadurch gekennzeichnet, daß** sich der Hohlraum (12) verlängert, um in das erste Ende (14) zu münden, so daß die Zusammensetzung in den Behälter durch das erste Ende (14) eingeleitet werden kann, und daß das erste Ende ferner ein einen Stöpsel bildendes Element (30) umfaßt, das den Behälter verschließen kann.

5. Behälter- und Applikatorsystem nach einem der Ansprüche 1 bis 4, **dadurch gekennzeichnet, daß** das einzige Element (10) aus zusammendrückbarem Material zylindrische Form hat und aus Polyurethanschaum besteht.

6. Behälter- und Applikatorsystem nach Anspruch 5, **dadurch gekennzeichnet, daß** das zweite Ende (18) durch eine Ebene definiert ist, die zur Längsachse des einzigen Elements (10) nicht orthogonal ist, um die Auftragfläche (20) des Applikators zu vergrößern.

7. Verfahren zur Herstellung eines Behälter- und Applikatorsystems, das eine Zusammensetzung vom Typ kosmetische Zusammensetzung enthalten kann, **dadurch gekennzeichnet, daß** es die folgenden Schritte umfaßt:
- Bereitstellen eines einzigen Elements (10) aus zusammendrückbarem Material, das ein erstes Ende (14) und ein zweites Ende (18) aufweist,
- Längsdurchbohren des einzigen Elements (10), um einen Behälter bildenden Hohlraum (12) auszusparen, und
- Längsdurchbohren des einzigen Elements (10), um einen Kanal (16) zu bilden, der den Hohlraum (12) verlängert und in das zweite Ende (18) mündet, wodurch die Zusammensetzung in den Kanal (16) eingeführt und/oder daraus entnommen werden kann.

8. Verfahren zur Herstellung eines Behälter- und Applikatorsystems nach Anspruch 7, **dadurch gekennzeichnet, daß** es die folgenden Schritte umfaßt:
- Zusammendrücken des einzigen Elements (10) senkrecht zu seiner Längsachse in mindestens einem Teil (26) seines Volumens;
- Längsdurchbohren des einzigen Elements (10) mit Hilfe eines Bohrwerkzeugs (28) mit konstantem Durchmesser mindestens in dem Teil (26) seines zusammengedrückten Volumens, wodurch nach Einstellen des Zusammendrückens des einzigen Elements (10) ein Hohlraum (12) erhalten wird, dessen Durchmesser größer als der Durchmesser des Kanals (16) ist, der ihn verlängert und in das zweite Ende (18) mündet.

9. Verfahren zur Herstellung eines Behälter- und Applikatorsystems nach Anspruch 7, **dadurch gekennzeichnet, daß** das einzige Element (10) längs vom ersten Ende (14) ausgehend mit Hilfe eines Bohrwerkzeugs (32) durchbohrt wird, das einen ersten Teil (34) mit einem geringeren Durchmesser als der Durchmesser eines zweiten Teils (36) aufweist, um gleichzeitig den Kanal (16), der in des zweite Ende (18) mündet, und den Behälter, der in das erste Ende (14) mündet, zu bilden.

## Claims

1. A reservoir and applicator system suitable for containing a composition of the cosmetic composition type, the system being **characterised in that** it comprises a single element (10) of compressible material in which a reservoir-forming cavity (12) is formed suitable for receiving said composition, said single element (10) presenting both a first end (14) and a second end (18) forming said applicator and having an application surface (20) constituted by the outside wall of said second end (18), and **in that** said cavity (12) is extended by a channel (16) opening out into said second end (18), whereby said composition can be transferred from said reservoir to said application surface (20) in order to be applied.

2. A reservoir and applicator system according to claim 1, **characterised in that** said second end (18) further comprises a peel-off protection piece (22) on said application surface (20) suitable for protecting it and closing said channel (16).

3. A reservoir and applicator system according to claim 1, **characterised in that** said second end (18) forming said applicator is suitable for being cut so as to release said channel (16) and said application surface (20).

4. A reservoir and applicator system according to any one of claims 1 to 3, **characterised in that** said channel (12) is extended so as to open out in said first end (14) such that said composition can be inserted into said reservoir through said first end (14), and **in that** said first end further comprises a plug-forming element (30) suitable for closing said reservoir.

5. A reservoir and applicator system according to any one of claims 1 to 4, **characterised in that** said single element (10) of compressible material is cylindrical in shape and is constituted by polyurethane foam.

6. A reservoir and applicator system according to claim 5, **characterised in that** said second end (18) is defined by a plane that is not orthogonal to the longitudinal axis of said single element (10) so as to increase the area of the application surface (20) of said applicator.

7. A method of making a reservoir and applicator system suitable for containing a composition of the cosmetic composition type, the method being **characterised in that** it comprises the following steps:
- providing a single element (10) of compressible material having a first end (14) and a second end (18);
- drilling said single element (10) longitudinally so as to form a reservoir-forming cavity (12); and
- drilling said single element (10) longitudinally so as to form a channel (16) extending said cavity (12) and opening out into said second end (18), whereby said composition can be inserted and/or extracted via said channel (16).

8. A method of making a reservoir and applicator system according to claim 7, **characterised in that** it comprises the following steps:
- compressing said single element (10) perpendicularly to its longitudinal axis in at least a portion (26) of its volume; and
- using a drilling tool (28) of constant diameter to drill said single element (10) longitudinally at least in said portion (26) of its compressed volume so as to obtain, after ceasing to compress said single element (10), a cavity (12) of diameter greater that the diameter of said channel (16) which extends the cavity and which opens out into said second end (18).

9. A method of making a reservoir and applicator system according to claim 7, **characterised in that** a drilling tool (32) presenting a first portion (34) of smaller diameter than the diameter of a second portion (36) is used to drill said single element (10) longitudinally from said first end (14) so as to form simultaneously said channel (16) opening out into said second end (18) and said reservoir opening out into said first end (14).
